# EUROPÄISCHE PATENTSCHRIFT

(11) **EP 4 311 879 B1**
(45) Veröffentlichungstag und Bekanntmachung des Hinweises auf die Patenterteilung: **08.04.2026**
(21) Anmeldenummer: 23188413.1
(22) Anmeldetag: 28.07.2023
(51) Int. Cl.: E01D 21/00, E01D 21/06

(54) **VERFAHREN ZUM EINFAHREN EINES BRÜCKENÜBERBAUS**
METHOD FOR LAUNCHING A BRIDGE SUPERSTRUCTURE
PROCÉDÉ POUR L'ENGAGEMENT D'UNE SUPERSTRUCTURE DE PONT

(30) Priorität: 29.07.2022 DE 102022119123
(43) Veröffentlichungstag der Anmeldung: 31.01.2024
(73) Patentinhaber: Echterhoff Expressbrücken GmbH, 49076 Osnabrück (DE); Wagenborg Nedlift B.V., 7554 TA Hengelo (NL)
(72) Erfinder: Reddemann, Theo, 48308 Senden (DE); Schutte, Lambertus Jan, 7271 DP Boroulo (NL)
(74) Vertreter: Engelmann, Kristiana

(56) Entgegenhaltungen:
- DD-A7- 288 514
- DE-B- 1 233 898
- DE-C1- 4 232 126

## Beschreibung

Die vorliegende Anmeldung betrifft ein Verfahren zum Einfahren eines Brückenüberbaus zur Vervollständigung eines einen unteren Fahrweg überspannenden Brückenbauwerks.

Aus dem Stand der Technik sind verschiedene Verfahren zum Erstellen bzw. Ersetzen von Brückenbauwerken bekannt. Bei einem der bekannten Verfahren wird der Überbau des zu vervollständigenden Brückenbauwerks bzw. der zu ersetzenden Brücke auf einem Bauplatz errichtet, der benachbart zum Brückenbauwerk und einem von dem Brückenbauwerk zu überspannenden Fahrweg gelegen ist. Der Brückenüberbau wird von diesem Bauplatz über den vom Brückenbauwerk zu überspannenden Fahrweg in den Bereich des zu vervollständigenden Brückenbauwerks bewegt, angehoben und auf Widerlagern des Brückenbauwerks abgelegt.

Ein wesentlicher Nachteil des Verfahrens ist, dass für jedes so zu vervollständigende Brückenbauwerk ein eigener Bauplatz zur Errichtung des Brückenüberbaus in unmittelbarer räumlicher Nähe eingerichtet werden muss.

Aus der DD 288 514 A7 ist ein weiteres Verfahren bekannt, mit dem Brückenüberbauten montiert werden können. Dieses Verfahren eignet sich jedoch nur für Mehrfeldbrücken. Die einzelnen Bauelemente der Mehrfeldbrücke werden dabei mit schienengeführten Rollkonstruktionen sowie Absenkkonstruktionen nach Art eines Portalkranes bewegt. Die Absenkkonstruktionen sind auf Widerlagern bzw. Pfeilern der Mehrfeldbrücke angeordnet. Dadurch ist das Verfahren relativ aufwendig und auf Brückenüberbauten mit verhältnismäßig geringem Gewicht und verhältnismäßig geringer Baugröße begrenzt.

Aus der DE 12 33 898 B ist ein Gerät zum Verlegen von vorgefertigten Brückenteilen auf zuvor errichteten Pfeilern einer mehrfeldrigen Brückenkonstruktion bekannt. Das Gerät ist als eine Verlegebrücke ausgebildet, die auf jeweils zwei auf in der Brückenlängsachse hintereinanderliegenden Pfeilern anzuordnenden Querfahrschienen quer zur Brückenlängsachse verfahrbar ist. Nach Verlegen der vorgefertigten Brückenteile in einem Brückenfeld wird die Verlegebrücke in das folgende Feld vorgeschoben. Die Verlegebrücke weist in Längsrichtung verfahrbare Hebezeuge zum Aufnehmen und Absetzen der vorgefertigten Brückenteile auf. An dem beim Vorschieben in ein folgendes Brückenfeld vornliegenden Ende ist die Verlegebrücke mit einem beim Vorschieben auf dem nächsten Pfeiler abgestützten langgestreckten Hilfsträger versehen ist. Die Verlegebrücke und das zugehörige Verlegeverfahren ist nur für Mehrfeldbrücken geeignet. Die Verlegebrücke sowie das Verlegeverfahren sind relativ aufwendig.

Die DE 42 32 126 C1 offenbart ein Verfahren zur Brückendemontage und Brückenmontage, bei dem aus Trägern eines Haupttragwerkes eines neuen Brückenüberbaus bestehende Trägerbündel eingesetzt werden, um Auflagen für Längsverschubbahnen zur Demontage eines alten Brückenüberbaus zu bilden. Der alte Überbau wird angehoben und in Brückenlängsrichtung verschoben. Die Trägerbündel werden anschließend durch Querverschub in Einzelträger getrennt und diese in ihrer endgültigen Lage als Hauptträger montiert. Anschließend wird der neue Überbau vervollständigt. Dieses Verfahren ist relativ aufwendig, insbesondere da der Brückenüberbau vor Ort noch umfangreich zu vervollständigen ist.

Aufgabe der vorliegenden Erfindung ist es, ein Verfahren zum Einfahren eines Brückenüberbaus zur Vervollständigung eines Brückenbauwerks bereit zu stellen, das die vorgenannten Nachteile vermeidet.

Erfindungsgemäß wird die Aufgabe gelöst durch ein Verfahren gemäß Anspruch 1. Gemäß dem erfindungsgemäßen Verfahren wird im Bereich des zu vervollständigenden Brückenbauwerks eine temporäre Hilfsbrückenkonstruktion zur temporären Überbrückung des von dem zu vervollständigenden Brückenbauwerk zu überspannenden Bereichs erstellt. Insbesondere überspannt die Hilfsbrückenkonstruktion den gesamten von dem zu vervollständigenden Brückenbauwerk zu überspannenden Bereich. Das Brückenbauwerk ist vorzugsweise als Einfeldbrücke ausgebildet. Bevorzugt ist der Brückenüberbau als Massivbrückenüberbau, insbesondere als Stahlbetonbrückenüberbau ausgebildet. Das Brückenbauwerk kann insbesondere durch Einfahren eines einzigen Brückenüberbaus vervollständigt werden. Das Verfahren ist somit besonders effizient.

Der vorgefertigte Brückenüberbau wird auf einer Transporteinrichtung, die bevorzugt zumindest ein Fahrzeug, besonders bevorzugt zumindest einen sog. SPMT (Self Propelled Modular Transporter) umfasst, angeordnet. Die Transporteinrichtung kann alternativ dazu als zumindest eine Verschubeinrichtung ausgebildet sein. Insbesondere wird der vorgefertigte Brückenüberbau auf einem Bauplatz von der Transporteinrichtung übernommen. Der Brückenüberbau wird mit der Transporteinrichtung auf die Hilfsbrückenkonstruktion transportiert und dort relativ zu Brückenwiederlagern des zu vervollständigenden Brückenbauwerks positioniert. Insbesondere kann der Brückenüberbau mit der Transporteinrichtung in einer zu dem über das Brückenbauwerk führenden Fahrweg parallelen Ebene sowohl in Längsrichtung des Brückenüberbaus auch in Querrichtung des Brückenüberbaus relativ zu den Widerlagern positioniert werden. Die Transporteinrichtung ist bevorzugt auch in Querrichtung des Brückenüberbaus beweglich ausgebildet, wozu diese insbesondere eine Lenkeinheit umfasst. Somit kann auf einfache Weise ein Querversatz zwischen Widerlagen und Brückenüberbau ausgeglichen und auf aufwendige Schienenführungen verzichtet werden.

Der Brückenüberbau wird mittels einer Hebeeinrichtung umgelastet, sodass die Transporteinrichtung anschließend aus dem Brückenbereich entfernt werden kann. Das Umlasten des Brückenüberbaus kann durch Anheben des Brückenüberbaus mittels der Hebeeinrichtung oder durch Absenken des Brückenüberbaus mittels der Transporteinrichtung erfolgen. Erfindungsgemäß ist die Hebeeinrichtung auf demselben Höhenniveau wie der unter dem zu vervollständigenden Brückenbauwerk hindurchführende untere Fahrweg, und insbesondere neben diesem, angeordnet. Mit Vorteil liegt der Brückenüberbau nach dem Umlasten zumindest mittelbar auf der Hebeeinrichtung auf. Insbesondere liegt der Brückenüberbau nach dem Umlasten mit seiner dem unteren Fahrweg zugewandten Unterseite zumindest mittelbar auf der dem unteren Fahrweg abgewandten Oberseite der Hebeeinrichtung auf. Somit kann das Gewicht des Brückenüberbaus vorteilhaft über den unteren Fahrweg bzw. einen Untergrund neben dem unteren Fahrweg abgeleitet werden, ohne die Widerlager zusätzlich zu belasten. Zudem ist eine Bauweise und Dimensionierung der Hebeeinrichtung von den Widerlagern unabhängig. So kann auf Portalkräne, welche aufgrund ihrer begrenzten Traglast nicht für verhältnismäßig große und schwere Brückenüberbauten geeignet sind, verzichtet werden. Auch kann somit ein Brückenüberbau mit einer Breite eingefahren werden, die größer als eine Breite der Widerlager ist.

Die Hebeeinrichtung umfasst insbesondere mehrere Hebeelemente. Bevorzugt ist die Hebeeinrichtung, insbesondere jedes Hebeelement, als Pressensystem, besonders bevorzugt als sog. "Cube Jack System", ausgebildet. Die Hebeeinrichtung kann somit zum Beispiel eine Traglast von 2500 Tonnen aufweisen und vergleichsweise große und schwere Brückenüberbauten, insbesondere Stahlbetonbrückenüberbauten, heben bzw. absenken.

Weiterhin wird die temporäre Hilfsbrückenkonstruktion entfernt bzw. abgebaut. Nach dem Entfernen der Transporteinrichtung sowie der Hilfsbrückenkonstruktion aus dem Brückenbereich kann der Brückenüberbau mittels der Hebeeinrichtung auf die Brückenwiderlager des zu vervollständigenden Brückenbauwerks abgesenkt werden.

Das erfindungsgemäße Verfahren bietet große Vorteile bei größeren Bauvorhaben, die das Erneuern bzw. Ersetzen mehrerer Brückenbauwerke vorsehen. Ein typischer Anwendungsfall ist die Erneuerung oder der Ausbau von Autobahnabschnitten. Auf derartigen typischerweise mehrere Streckenkilometer bis mehrere dutzend Streckenkilometer umfassenden Bauvorhaben werden regelmäßig zahlreiche Brückenbauwerke zu erneuern bzw. zu ersetzen sein. Der zahlenmäßig größte Anteil an Brückenbauwerken entfällt auf sogenannte Einfeldbrücken, die mit dem erfindungsgemäßen Verfahren besonders einfach durch Einfahren eines Brückenüberbaus vervollständigt werden können. Dabei können mit dem erfindungsgemäßen Verfahren insbesondere Einfeldbrücken mit vergleichsweise großen Brückenüberbauten mit einer Breite von etwa 16 bis 24 Metern vervollständigt werden.

Da die Brückenüberbaue mehrerer Brückenbauwerke zusammengefasst auf einem zentralen Bauplatz oder wenigen zentralen Bauplätzen erstellt werden können, können Kosten für die Einrichtung und die Infrastruktur der sonst notwendigen einzelnen Bauplätze eingespart werden. Zudem wird die Belastung der typischerweise kleineren, unter den zu erneuernden bzw. zu vervollständigenden Brückenbauwerken hindurchführenden Fahrwege verringert, an denen andernfalls die jeweiligen Bauplätze angelegt wurden.

Vorzugsweise umfasst das Verfahren einen weiteren Schritt der Erstellung eines Brückenüberbaus. Besonders bevorzugt erfolgt die Erstellung des Brückenüberbaus auf dem Höhenniveau des über das zu vervollständigende Brückenbauwerk führenden Fahrwegs. In diesem Fall kann der Brückenüberbau mit der Transporteinrichtung auf dem über das zu vervollständigende Brückenbauwerk führenden Fahrweg zum zu vervollständigenden Brückenbauwerk transportiert werden. Somit kann, insbesondere im Fall der Autobahn, ein kostengünstiger Transport des Brückenüberbaus realisiert werden.

Das Verfahren erlaubt die Verwendung von zentralen Bauplätzen zur Errichtung der benötigten Brückenüberbaue auf dem Höhenniveau der Autobahn, von denen aus ein Brückenüberbau mittels der Transporteinrichtung über die zu bearbeitende Autobahn auf die in dem Bereich des zu vervollständigen Brückenbauwerks erstellte temporäre Hilfsbrückenkonstruktion transportiert werden kann. Es können zum Beispiel bestehende Autobahnrastplätze zu entsprechenden zentralen Bauplätzen umgebaut werden. Es ist nicht länger notwendig, für jedes Brückenbauwerk einen eigenen Bauplatz zur Errichtung des Brückenüberbaus einzurichten. Die Anzahl derartiger Bauplätze zum Errichten von Brückenüberbauen kann reduziert werden. Eine zu bearbeitende Autobahn stellt einen einfachen und komfortablen Transportweg mit einer ausreichenden Breite und einem geraden Verlauf bereit, sodass der Transport der vorgefertigten Brückenüberbaue über die Autobahn leicht und kostengünstig erfolgen kann.

Bevorzugt umfasst das Verfahren die weiteren Schritte des Entfernens eines bestehenden Altbrückenüberbaus sowie des zumindest teilweise Erneuerns bzw. Erstellens eines Brückenunterbaus, insbesondere der Brückenwiderlager. Bei einer Verbreiterung des über ein Brückenbauwerk hinwegführenden Fahrwegs wird der Brückenunterbau vollständig durch eine breitere Ausführung ersetzt.

Das Verfahren ist besonders für den Ersatz von Brückenbauwerken geeignet, da in diesem Fall typischerweise bereits ein Fahrweg vorhanden ist, der über das zu ersetzende Brückenbauwerk hinweg führt und der für den Transport des Brückenüberbaus mittels der Transporteinrichtung verwendet werden kann.

Vorzugsweise umfasst das Verfahren die weiteren Schritte des Erstellens von temporären Hilfswiderlagern für die Hilfsbrückenkonstruktion sowie Entfernen der Hilfswiderlager. Besonders bevorzugt werden die temporären Hilfswiderlager für die Hilfsbrückenkonstruktion so neben einem unter dem zu vervollständigenden Brückenbauwerk hindurchführenden Fahrweg errichtet, dass diese den unter dem zu vervollständigenden Brückenbauwerk hindurchführenden Fahrweg möglichst wenig beeinträchtigen. In dieser Weiterentwicklung wird ein unter dem zu vervollständigenden Brückenbauwerk hindurchführender Fahrweg nur gering beeinträchtigt. Das Brückenbauwerk kann mit nur geringen Sperrzeiten dieses Fahrwegs vervollständigt bzw. erneuert werden. Die temporären Hilfswiderlager werden anschließend vollständig zurückgebaut.

Bevorzugt werden unter dem Brückenüberbau angeordnete Querträger verwendet, auf bzw. mit denen der Brückenüberbau auf der Transporteinrichtung abgelegt wird.

Über Querträger lässt sich die Last des Brückenüberbaus gleichmäßiger auf insbesondere mehrere Hebeelemente der Hebeeinrichtung verteilen. Die Hebeeinrichtung zum Umlasten und Senken des Brückenüberbaus wird in Kontakt mit den Querträgern gebracht. Die Verwendung derartiger Querträger erleichtert die Durchführung des Verfahrens. So kann ein Brückenüberbau, der mit in Richtung der Brückenwiderlager und somit bei Transport auf der Transporteinrichtung nach unten überstehenden Brückenüberbauanschlüsse auf derartigen Querträgern auf der Transporteinrichtung platziert werden, ohne dass die Brückenüberbauanschlüsse dies behindern bzw. dabei beschädigt werden. Hierzu weisen die Querträger eine Höhe auf, die größer ist als die Länge der überstehenden Anschlussbewehrungen. Andere, bevorzugt jedoch dieselben Querträger, sind so ausgestaltet, dass sie bei der Anordnung des Brückenbauwerks auf der Transporteinrichtung gegenüber der Transporteinrichtung in seitliche Richtung überstehend angeordnet sind. Eine vorzugsweise im Bereich des zu vervollständigenden Brückenbauwerks unterhalb des über das Brückenbauwerk hinwegführenden Fahrwegs angeordnete Hebeeinrichtung kann den auf der Transporteinrichtung in den Bereich des zu vervollständigenden Brückenbauwerks transportierten Brückenüberbau mittels der überstehenden Querträger einfach übernehmen und umlasten. Anschließend kann die Transporteinrichtung einfach aus dem Bereich des zu vervollständigenden Brückenbauwerks entfernt werden.

Weitere Vorteile der Erfindung sind den nachfolgenden Ausführungsbeispielen zu entnehmen. Es zeigen
- Fig. 1A + Fig. 1B: die Errichtung einer temporären Hilfsbrückenkonstruktion im Bereich des zu vervollständigenden Brückenbauwerks;
- Fig. 2A + Fig. 2B: den Transport des vorgefertigten Brückenüberbaus mit einer Transporteinrichtung auf die Hilfsbrückenkonstruktion;
- Fig. 3A + Fig. 3B: ein Anheben des Brückenüberbaus mittels einer Hebeeinrichtung;
- Fig. 4A + Fig. 4B: das Entfernen der temporären Hilfsbrückenkonstruktion bei mittels der Hebeeinrichtung angehobenem Brückenüberbau;
- Fig. 5A + Fig. 5B: den von der Hebeeinrichtung angehobenen Brückenüberbau bei aus dem Brückenbereich entfernter Transporteinrichtung und entfernter Hilfsbrückenkonstruktion;
- Fig. 6A + Fig. 6B: das Brückenbauwerk mit auf die Brückenwiderlager abgesenktem Brückenüberbau.

Dabei ist mit A jeweils eine Variante gekennzeichnet, bei der das Brückenbauwerk als gelagerter Einfeldträger ausgebildet ist. Mit B ist jeweils eine Variante mit einem als Rahmenbauwerk ausgebildeten Brückenbauwerk gekennzeichnet.

Fig. 1A bzw. Fig. 1B zeigen jeweils ein zu vervollständigendes Brückenbauwerk 2 mit einem Brückenunterbau umfassend zwei Brückenwiderlager 4. Im Bereich des zu vervollständigenden Brückenbauwerks 2 wird eine temporäre Hilfsbrückenkonstruktion 6 erstellt. Die Hilfsbrückenkonstruktion 6 umfasst zwei temporäre Hilfswiderlager 8, die zu beiden Seiten eines unteren Fahrwegs U benachbart zu den Brückenwiderlagern 4 angeordnet sind, so dass der untere Fahrweg U durch die Hilfsbrückenkonstruktion 6 nicht bzw. nur gering beeinträchtigt wird. Auf die temporären Hilfswiderlager 8 wird zumindest eine Hilfsfahrbahn 10 aufgesetzt. In den Ausführungsbeispielen gemäß Fig. 1A bzw. Fig. 1B erfolgt dies durch einen Autokran K. Die Hilfsfahrbahn 10 liegt auf den beiden Hilfswiderlagern 8 auf. Sie erstreckt sich über die Hilfswiderlager 8 in den Bereich eines oberen Fahrwegs O, auf dem sie ebenfalls aufliegt. Die Hilfsfahrbahn 10 überspannt den gesamten vom zu vervollständigenden Brückenbauwerk 2 zu überspannenden Bereich. Die temporäre Hilfsbrückenkonstruktion 6 bildet dabei eine Art Dreifeldbrücke aus.

Im Verfahrensschritt nach Fig. 2A bzw. Fig. 2B wird ein vorgefertigter Brückenüberbau 12, der auf einer Transporteinrichtung 14 angeordnet ist, durch die Transporteinrichtung 14 auf die temporäre Hilfsbrückenkonstruktion 6 transportiert. Die Hilfsbrückenkonstruktion 6 kann mehrere Hilfsfahrbahnen 10 umfassen. Im Falle einer mehrere Hilfsfahrbahnen 10 umfassenden Hilfsbrückenkonstruktion 6 und einer mehrere Fahrzeuge, insbesondere SPMTs, umfassenden Transporteinrichtung 14 ist insbesondere jeweils ein Fahrzeug auf jeweils einer der Hilfsfahrbahnen 10 angeordnet. Es können jedoch auch mehrere Fahrzeuge auf derselben Hilfsfahrbahn angeordnet sein. Die Fahrzeuge sind insbesondere zum synchronen Transport miteinander gekoppelt. Der vorgefertigte Brückenüberbau 12 wird mit der Transporteinrichtung 14 zu den Brückenwiderlagern 4 des zu vervollständigenden Brückenbauwerks 2 ausgerichtet.

Die Brückenwiderlager 4 weisen Brückenwiderlageranschlüsse 16 auf, die in Variante A als Brückenwiderlageranschlusslager und in Variante B als Brückenwiderlageranschlussbewehrungen ausgebildet sind. Der vorgefertigte Brückenüberbau 12 weist Brückenüberbauanschlüsse 18 auf, die in Variante A als Brückenüberbauanschlusslager und in Variante B als Brückenüberbauanschlussbewehrungen ausgebildet sind, die jeweils nach unten aus dem vorgefertigten Brückenüberbau 12 vorstehen. Der Brückenüberbau 12 ist über zwei Querträger 20 auf der Transporteinrichtung 14 angeordnet. Hierdurch wird sichergestellt, dass die Brückenüberbauanschlüsse 18 nicht beschädigt werden. Die Querträger 20 stehen gegenüber der Transporteinrichtung 14 über. Eine Hebeeinrichtung 22, die vorliegend unterhalb des oberen Fahrwegs O im Bereich des zu vervollständigenden Brückenbauwerks 2 und neben einem unter dem zu vervollständigenden Brückenbauwerk 2 hindurchführendem unteren Fahrweg U angeordnet ist, kann in Kontakt mit den gegenüber der Transporteinrichtung 14 überstehenden Teilen der Querträger 20 gebracht werden und der vorgefertigte Brückenüberbau 20 von der Transporteinrichtung 14 durch Anheben umgelastet werden. Dies ist in Fig. 3A bzw. Fig. 3B dargestellt. Alternativ kann der vorgefertigte Brückenüberbau 20 durch Absenken der Transporteinrichtung 14 umgelastet werden. Die Hebeeinrichtung 22 kann mehrere Hebeelemente umfassen. Bevorzugt ist die Hebeeinrichtung 22 als Pressensystem, besonders bevorzugt als sog. "Cube Jack System", ausgebildet.

Anschließend wird die Transporteinrichtung 14 aus dem Bereich des zu vervollständigenden Brückenbauwerks 2 entfernt. Unter dem über die Hebeeinrichtung 22 umgelasteten, in dem vorliegenden Fall angehobenen, vorgefertigten Brückenüberbau 12 wird die temporäre Hilfsbrückenkonstruktion 6 mit den temporären Hilfswiderlagern 8 abgebaut. Die Hilfsfahrbahn 10 wird mittels eines Autokrans K seitlich entfernt, wie in Fig. 4A bzw. Fig. 4B dargestellt. Beim Abbauen der Hilfsbrückenkonstruktion können bewegliche temporäre Hilfswiderlager 8 hilfreich sein, wie in Fig. 4A bzw. Fig. 4B dargestellt.

Fig. 5A bzw. Fig. 5B zeigen jeweils das Verfahren nachdem die Transporteinrichtung 14 sowie die temporäre Hilfsbrückenkonstruktion 6 aus dem Bereich des zu vervollständigenden Brückenbauwerks 2 entfernt wurden. Der vorgefertigte Brückenüberbau 12 ist durch die Hebeeinrichtung 22 angehoben und kann nunmehr auf die Brückenwiderlager 4 abgesenkt werden, um das Brückenbauwerk 2 zu vervollständigen. Fig. 6A bzw. Fig. 6B zeigen jeweils das vervollständigte Brückenbauwerk 2 mit dem auf den Brückenwiderlagern 4 abgelegten Brückenüberbau 12.

Die Hebeeinrichtung 22 kann anschließend aus dem Bereich des Brückenbauwerks 2 entfernt und der Brückenüberbau 12 an den oberen Fahrweg O angeschlossen bzw. der obere Fahrweg O vervollständigt werden.

Durch das in den Ausführungsbeispielen gezeigte Verfahren wird der untere Fahrweg U nur wenig beeinträchtigt. Der obere Fahrweg O kann, insbesondere wenn es sich dabei um einen Autobahnabschnitt handelt, besonders einfach zum Transport des vorgefertigten Brückenüberbaus 12 mit der Transporteinrichtung 14 verwendet werden. Bei der Transporteinrichtung 14 handelt es sich bevorzugt um zumindest einen, besonders bevorzugt um zwei sogenannte SPMTs (Self Propelled Modular Transporter). Dieser bzw. diese ermöglichen durch Anpassung der Höhe der Achsen der Transporteinrichtung 14, den vorgefertigten Brückenüberbau 12 mit einer mehr oder weniger konstanten Höhe und horizontaler Ausrichtung auf die Hilfsbrückenkonstruktion 6 zu fahren. Die Gefahr einer Beschädigung des vorgefertigten Brückenüberbaus 12 ist verringert.

Die Verwendung des oberen Fahrwegs O zum Transport des vorgefertigten Brückenüberbaus 12 erlaubt es, einen zentralen Bauplatz zur Fertigung von vorgefertigten Brückenüberbauen für mehrere zu vervollständigende Brückenbauwerke 2 zu verwenden. Der Aufwand zum Einrichten und Betreiben eines solchen Bauplatzes wird gegenüber der Verwendung einzelner Bauplätze für jedes Brückenbauwerk verringert. Das vervollständigte Brückenbauwerk 2 kann dabei genutzt werden, um weitere vorgefertigte Brückenüberbaue 12 von dem Bauplatz zu dem jeweiligen, weiter vom zentralen Bauplatz entfernten zu vervollständigenden Brückenbauwerken über den oberen Fahrweg O zu transportieren.

## Patentansprüche

1. Verfahren zum Einfahren eines Brückenüberbaus (12) zur Vervollständigung eines einen unteren Fahrweg (U) überspannenden Brückenbauwerks (2), umfassend die Schritte:
- Erstellen einer temporären Hilfsbrückenkonstruktion (6) im Bereich des zu vervollständigenden Brückenbauwerks (2) zur temporären Überbrückung des von dem zu vervollständigenden Brückenbauwerk (2) zu überspannenden Bereichs,
- Anordnung eines vorgefertigten Brückenüberbaus (12) auf einer Transporteinrichtung (14), Transport des Brückenüberbaus (12) mit der Transporteinrichtung (14) auf die Hilfsbrückenkonstruktion (6) und Positionierung des Brückenüberbaus (12) relativ zu Brückenwiderlagern (4) des zu vervollständigenden Brückenbauwerks (2),
- Umlasten des Brückenüberbaus (12) mittels einer Hebeeinrichtung (22),
- Entfernen der Transporteinrichtung aus dem Brückenbereich,
- Entfernen der temporären Hilfsbrückenkonstruktion (6),
- Absenken des Brückenüberbaus (12) auf die Brückenwiderlager (4) mittels der Hebeeinrichtung (22),
**dadurch gekennzeichnet, dass** die Hebeeinrichtung (22) auf demselben Höhenniveau wie der unter dem zu vervollständigenden Brückenbauwerk hindurchführende untere Fahrweg (U) angeordnet ist.

2. Verfahren nach Anspruch 1 **gekennzeichnet durch** den weiteren Schritt:
- Erstellen eines Brückenüberbaus (12), insbesondere auf dem Höhenniveau des über das zu vervollständigende Brückenbauwerk führenden oberen Fahrwegs O.

3. Verfahren nach Anspruch 1 oder 2 **gekennzeichnet durch** die weiteren Schritte:
- Entfernen eines bestehenden Alt-Brückenüberbaus,
- Erstellen bzw. zumindest teilweises Erneuern des Brückenunterbaus, insbesondere der Brückenwiderlager (4).

4. Verfahren nach einem der vorhergehenden Ansprüche, **gekennzeichnet durch** die weiteren Schritte:
- Erstellen von temporären Hilfswiderlagern (8) für die Hilfsbrückenkonstruktion (6) insbesondere neben einem unter dem zu vervollständigenden Brückenbauwerk (2) hindurchführenden unteren Fahrweg U,
- Entfernen der Hilfswiderlager (8).

5. Verfahren nach einem der vorhergehenden Ansprüche, **gekennzeichnet durch** die Verwendung von unter dem Brückenüberbau (12) angeordneten Querträgern (20), auf bzw. mit denen der Brückenüberbau (12) auf der Transporteinrichtung (14) abgelegt wird, wobei die Hebeeinrichtung (22) zum Umlasten und Absenken des Brückenüberbaus (12) in Kontakt mit den Querträgern (20) gebracht wird.

## Claims

1. A method for installing a bridge superstructure (12) to complete a bridge structure (2) spanning a lower roadway (U), comprising the steps of:
- constructing a temporary auxiliary bridge structure (6) in the area of the bridge structure (2) to be completed for temporarily bridging the area to be spanned by the bridge structure (2) to be completed,
- arranging a prefabricated bridge superstructure (12) on a transport device (14), transporting the bridge superstructure (12) with the transport device (14) onto the auxiliary bridge structure (6), and positioning the bridge superstructure (12) relative to bridge abutments (4) of the bridge structure (2) to be completed,
- transferring the load of the bridge superstructure (12) via a lifting device (22),
- removing the transport device from the bridge area,
- removing the temporary auxiliary bridge structure (6),
- lowering the bridge superstructure (12) onto the bridge abutments (4) via the lifting device (22),
**characterized in that** the lifting device (22) is arranged at the same height level as the lower roadway (U) passing under the bridge structure to be completed.

2. The method according to claim 1 **characterized by** the further step of:
- constructing a bridge superstructure (12), in particular at the height level of the upper roadway O leading over the bridge structure to be completed.

3. The method according to claim 1 or 2, **characterized by** the further steps of:
- removing an existing old bridge superstructure,
- constructing or at least partially renewing the bridge substructure, in particular the bridge abutments (4).

4. The method according to one of the preceding claims, **characterized by** the further steps of:
- constructing temporary auxiliary abutments (8) for the auxiliary bridge structure (6), in particular next to a lower roadway U passing under the bridge structure (2) to be completed,
- removing the auxiliary abutments (8).

5. The method according to one of the preceding claims, **characterized by** the use of cross beams (20) arranged under the bridge superstructure (12), on or with which the bridge superstructure (12) is placed on the transport device (14), wherein the lifting device (22) is brought into contact with the cross beams (20) for transferring and lowering the bridge superstructure (12).

## Revendications

1. Procédé pour engager une superstructure de pont (12) pour achever un ouvrage de pont (2) recouvrant une route inférieure (U), comprenant les étapes :
- réalisation d'une structure temporaire de pont auxiliaire (6) dans la zone de l'ouvrage de pont (2) à achever pour surmonter temporairement la zone devant être surmontée par l'ouvrage de pont (2) à achever,
- agencement d'une superstructure de pont (12) préfabriquée sur un dispositif de transport (14), transport de la superstructure de pont (12) avec le dispositif de transport (14) sur la structure de pont auxiliaire (6) et positionnement de la superstructure de pont (12) par rapport à des culées de pont (4) de l'ouvrage de pont (2) à achever,
- transbordement de la superstructure du pont (12) au moyen d'un dispositif de levage (22),
- retrait du dispositif de transport de la zone de pont,
- retrait de la structure temporaire de pont auxiliaire (6),
- abaissement de la superstructure du pont (12) sur les culées de pont (4) au moyen du dispositif de levage (22),
**caractérisé en ce que** le dispositif de levage (22) est agencé sur le même niveau de hauteur que la route inférieure (U) passant sous l'ouvrage de pont à achever.

2. Procédé selon la revendication 1, **caractérisé par** l'étape supplémentaire :
- réalisation d'une superstructure de pont (12), en particulier sur le niveau de hauteur de la route supérieure O menant sur l'ouvrage de pont à achever.

3. Procédé selon la revendication 1 ou 2, **caractérisé par** les étapes supplémentaires :
- retrait d'une ancienne superstructure de pont existante,
- réalisation ou rénovation au moins partielle de la sous-structure de pont, en particulier des culées de pont (4).

4. Procédé selon l'une des revendications précédentes, **caractérisé par** les étapes supplémentaires :
- réalisation de culées auxiliaires temporaires (8) pour la structure de pont auxiliaire (6) en particulier à côté d'une route inférieure U passant sous l'ouvrage de pont (2) à achever,
- retrait des culées auxiliaires (8).

5. Procédé selon l'une des revendications précédentes, **caractérisé par** l'utilisation de supports transversaux (20) disposés sous la superstructure de pont (12), sur ou avec lesquels la superstructure de pont (12) est déposée sur le dispositif de transport (14), le dispositif de levage (22) étant amené en contact avec les traverses (20) pour le transbordement et l'abaissement de la superstructure de pont (12).
